# FASCICULE DE BREVET EUROPEEN

(11) **EP 0 163 794 B1**
(45) Date de publication et mention de la délivrance du brevet: **24.02.1988**
(21) Numéro de dépôt: 84402424.0
(22) Date de dépôt: 28.11.1984
(51) Int. Cl.: H01R 4/20

(54) **Dispositif de raccordement d'une tresse de liaison à une tige de contact, et son procédé d'assemblage**
Verbindungsvorrichtung einer Beflechtung an einem Kontaktstab und Montageverfahren
Device for connecting a braided wire to a contact rod, and method of producing it

(30) Priorité: 09.12.1983 FR 8319896
(43) Date de publication de la demande: 11.12.1985
(73) Titulaire: MERLIN GERIN, F-38050 Grenoble Cédex (FR)
(72) Inventeur: Baube, Pascal, F 38050 Grenoble Cedex (FR); Balsarin, Gabriel, F 38050 Grenoble Cedex (FR); Perrichon, Norbert, F 38050 Grenoble Cedex (FR)
(74) Mandataire: Kern, Paul

(56) Documents cités:
- US-A- 1 759 767
- US-A- 2 012 536
- US-A- 3 315 024

## Description

L'invention concerne un procédé et un dispositif d'assemblage d'une tresse de liaison à une tige de contact mobile utilisée dans un pôle d'appareillage électrique haute tension. L'une des extrémités de la tresse est connectée à une plage fixe, et l'autre extrémité est raccordée à la tige au moyen d'un organe de fixation.

Il est classique d'utiliser des vis de serrage destinées à appliquer une face plane de la tresse contre une surface conjuguée de la tige de contact. Cette disposition asymétrique du raccord électrique perturbe la répartition du champ électrique lorsque la tige de contact est sous tension. La tenue diélectrique de l'appareillage peut être affectée par cette repartition non uniforme du champ électrique autour du raccord en saillie, et les performances de l'appareillage restent limitées.

L'invention a pour but de remédier à ces inconvénients et de permettre la réalisation d'un raccord fiable sans vis de fixation et à répartition uniforme du champ électrique.

Le procédé d'assemblage de la tresse selon l'invention est caractérisé par les étapes suivantes:
- on utilise une tresse composée de brins conducteurs entrelacés agencés selon un fourreau tubulaire aplati,
- on enfile la broche dans le fourreau par un orifice intercalaire ménagé entre des brins adjacents de manière à obtenir une surface de contact annulaire entre la tresse et la broche,
- et on solidarise la portion tubulaire de la tresse sur la broche au moyen d'un manchon extérieur de fixation entourant coaxialement la surface de contact annulaire.

La pression de contact dans la surface de contact annulaire est avantageusement obtenue par sertissage mécanique du manchon sur la broche. Tout autre procédé de fixation du manchon peut bien entendu être utilisé.

Le manchon de fixation de la tresse sur la broche présente une section quelconque, notamment polygonale, circulaire ou ovale, et est réalisé au moyen d'un tube métallique, en matériau conducteur.

La tresse est en contact avec une surface d'appui de la broche, ayant une section circulaire rétrécie par rapport à celle de la tige de contact. La surface d'appui est lisse ou est munie de moyens d'agrippage de la tresse lors du serrage du manchon.

La structure coaxiale du raccord dans la zone de connexion, et la surface de contact annulaire entre tresse et broche engendrent une répartition uniforme du champ électrique et une bonne tenue diélectrique.

D'autres avantages et caractéristiques ressortiront plus clairement de l'exposé qui va suivre d'un mode de mise en oeuvre de l'invention donné à titre d'exemple non limitatif et représenté au dessin annexé dans lesquel:
- la figure 1 est une vue en élévation d'une tige de contact équipée d'une tresse selon l'invention;
- la figure 2 est une vue partielle en plan de la figure 1;
- la figure 3 est une vue en coupe selon la ligne lll-lll de la figure 1.

Sur les figures 1 à 3, une tige de contact 10 en matériau conducteur, notamment en cuivre étamé, est formée par une broche 12 cylindrique comportant un premier élément de contact 14 à l'une de ses extrémités, et un deuxième élément de contact 17 à l'extrémité opposée. Chaque élément de contact 14, 17 peut être équipé d'une pince d'embrochage (non représentée) susceptible de coopérer avec un contact fixe conjugué. Un organe de commande de la tige de contact 10 est accouplé à une bague 16 d'arrêt solidaire de la broche 12 pour assurer le déplacement en translation axiale de la tige de contact 10.

La liaison électrique de la broche 12 mobile avec une plage fixe (non représentée) s'opère au moyen d'un conducteur souple formé par une tresse 18. L'une 19 des extrémités de la tresse 18 est coiffée par une cosse 20 de raccordement à la plage. L'autre extrémité 21 de la tresse 18 est connectée à la broche 12 le long d'une zone intermédiaire s'étendant sur une fraction de la longueur axiale ménagée entre le premier élément de contact 14 et la bague 16 de l'organe de commande.

La tresse 18 est conformée en fourreau aplati composé de brins entrelacés en fils conducteurs et comprenant un orifice 22 radial d'introduction de la broche 12. Entre l'orifice 22 et la cosse 20, la tresse 18 est plate, et est située d'un même côté de la broche 12. Entre l'orifice 22 et l'extrémité 21, la tresse 12 est tubulaire et entoure coaxialement la surface latérale cylindrique de la broche 12 dans la zone intermédiaire de connexion dans laquelle un manchon 24 extérieur de fixation est solidarisé par sertissage à la broche 12 en emprisonnant la portion tubulaire de la tresse 18. Le manchon 24 en matériau métallique conducteur présente une section polygonale, mais toute autre forme notamment circulaire ou ovale, peut être utilisée.

Le procédé d'assemblage de la tresse 18 sur la broche 12 s'opère de la manière suivante:

L'extremité 21 ouverte de la tresse 18 est conformée en fourreau et la broche 12 cylindrique est enfilée dans le fourreau par l'orifice 22 selon le sens droite - gauche indiqué par la flèche F, (fig. 2)..La portion tubulaire de la tresse 18 est agencée circonférentiellement autour d'une surface d'appui 26 de la broche 12. Le manchon 24 de fixation est ensuite engagé sur la broche 12 du côté du premier élément de contact 14 (sens gauche-droite indiqué par la flèche F₂, fig. 2), de manière à entourer coaxialement la portion tubulaire de la tresse 18. L'assemblage final de la tresse 18 sur la surface d'appui 26 de la broche 12 s'effectue par sertissage mécanique du manchon 24, ou par tout autre procédé de fixation, notamment par magnétoformage ou par soudage, permettant d'obtenir une liaison mécanique et électrique fiable. En position assemblée, l'orifice 22 de la tresse 18 est disposé coaxialement avec le manchon 24 de fixation.

La surface d'appui 26 venant en contact avec la portion tubulaire de la tresse 18 présente une section circulaire rétrécie dont le diamètre est légèrement inférieur à celui de la broche 12. La surface d'appui 26 cylindrique est lisse, ou peut être équipée de moyens d'agrippage, notamment des rugosités ou des rainures, destinées à améliorer le tenue mécanique en rotation et en translation de la tresse 18 lors du serrage du manchon 24.

Dans la zone intermédiaire de connexion la disposition coaxiale de la tresse 18 autour de la broche 12 permet d'obtenir une surface de contact annulaire (fig. 3) autorisant une répartition uniforme du champ électrique et une bonne tenue diélectrique de l'appareillage. Il en résulte également un encombrement radial minimum au niveau de la liaison grâce à la faible épaisseur du manchon 24 de fixation.

## Revendications

1. Procédé d'assemblage d'une tresse (18) de liaison électrique à une tige de contact (10) formée par une broche cylindrique (12) en matériau conducteur, caractérisé en ce que:
- on utilise une tresse (18) composée de brins conducteurs entrelacés agences selon un fourreau tubulaire aplati,
- on enfile la broche (12) dans le fourreau par un orifice intercalaire ménagé entre des brins adjacents, de manière à obtenir une surface de contact annulaire entre la tresse (18) et la broche (12),
- on solidarise la portion tubulaire de la tresse (18) sur la broche (12) au moyen d'un manchon (24) extérieur de fixation entourant coaxialement la surface de contact annulaire.

2. Procédé d'assemblage selon la revendication 1, caractérisé en ce que la pression de contact entre la tresse (18) et la broche (12) est obtenue par sertissage mécanique du manchon (24) sur la tige de contact.

3. Dispositif de raccordement d'une tresse (18) à une tige de contact (10) réalisé au moyen du procédé d'assemblage selon la revendication 1 ou 2, caractérisé par le fait que la broche (12) cylindrique comporte dans la zone de connexion avec la tresse (18) une surface d'appui (26) présentant une section circulaire rétrécie par rapport à celle de la tige de contact.

4. Dispositif de raccordement selon la revendication 3, caractérisé par le fait que le manchon (24) de fixation de la tresse (18) sur la surface d'appui (26) de la broche (12) possède une section polygonale, circulaire ou ovale.

5. Dispositif de raccordement selon la revendication 3 ou 4, caractérisé par le fait que la surface d'appui (26) de la broche (12) est lisse.

6. Dispositif de raccordement selon la revendication 3 ou 4, caractérise par le fait que la surface d'appui (26) de la broche (12) comporte des moyens d'agrippage de la tresse (18) lors du serrage du manchon (24).

7. Dispositif de raccordement selon la revendication 3, 4, 5 ou 6, caracterisé par le fait que le manchon (24) de fixation est en matériau conducteur, notamment en cuivre étamé.

## Patentansprüche

1. Montageverfahren einer elektrischen Beflechtung (18) an einem Kontaktstab, (10) gebildet von einem zylinderförmigen Stift (12) aus leitfähigem Material, dadurch gekennzeichnet, dass:
- eine Beflechtung (18) verwendet wird, die aus leitfähigen ineinander verflochtenen Strängen gebildet wird, welche als abgeflachte röhrenförmige Hülse angeordnet ist,
- man den Stift (12) in die Hülse einführt durch eine zwischengelagerte Öffnung, die zwischen den angrenzenden Strängen vorgesehen ist, um eine ringförmige Kontaktoberfläche zwischen der Beflechtung (18) und dem Stift (12) zu erhalten,
-man das röhrenförmige Teil der Beflechtung (18) auf dem Stift (12) befestigt mittels einer äusseren Befestigungsmuffe (24), die koachsial die ringförmige Kontaktoberfläche umgibt.

2. Montageverfahren gemäss Anspruch 1, dadurch gekennzeichnet, dass der Kontaktdruck zwischen der Beflechtung (18) und dem Stift (12) durch mechanische Einfassung der Muffe (24) auf dem Kontaktstab erreicht wird.

3. Verbindungsvorrichtung einer Beflechtung (18) an einem Kontaktstab (10) ausgeführt mit Hilfe des Montageverfahrens gemäss Anspruch 1 oder 2, dadurch gekennzeichnet, dass der zylinderförmige Stift (12) in der Verbindungszone mit der Beflechtung (18) eine Stützfläche (26) besitzt, die einen runden Querschnitt aufweist, der in Beziehung zu dem Querschnitt des Kontaktstabes reduziert ist.

4. Verbindungsvorrichtung gemäss Anspruch 3, dadurch gekennzeichnet, dass die Muffe (24) zur Befestigung der Beflechtung (18) auf der Stützfläche (26) des Stiftes (12) einen polygonalen, runden oder ovalen Querschnitt besitzt.

5. Verbindungsvorrichtung gemäss Anspruch 3 oder 4, dadurch gekennzeichnet, dass die Stützfläche (26) des Stiftes (12) glatt ist.

6. Verbindungsvorrichtung gemäss Anspruch 3 oder 4, dadurch gekennzeichnet, dass die Stützfläche (26) des Stiftes (12) Klammermittel für die Beflechtung (18) aufweist beim Festspannen der Muffe (24).

7. Verbindungsvorrichtung gemäss Anspruch 3, 4, 5 oder 6, dadurch gekennzeichnet, dass die Befestigungsmuffe (24) aus leitfähigem Material besteht, insbesondere aus verzinntem Kupfer.

## Claims

1. Procedure for assembling an electrical braided wire (18) to a contact rod (10) formed by a cylindrical pin (12) made of a conducting material, characterized in that:
- the braided wire (18) is made up of intertwined conducting strands arranged in the form of a flattened tubular sheath,
- the pin (12) is inserted into the sheath through an intermediate opening between adjacent strands in such a way as to obtain an annular contact surface between the braided wire (18) and the pin (12),
- the tubular portion of the braided wire (18) is secured to the pin (12) by means of an external fixing sleeve (24) which coaxially surrounds the annular contact surface.

2. Assembly procedure as set out in claim 1, characterized in that the contact pressure between the braided wire (18) and the pin (12) is obtained by mechanical crimping of the sleeve (24) onto the contact rod.

3. Device for connecting a braided wire (18) to a contact rod (10) assembled according to the procedure set out in claim 1 or 2, characterized in that the cylindrical pin (12) has in the connection area with the braided wire (18) a bearing surface (26) having a contracted circular cross-section in relation to that of the contact rod.

4. Connection device as set out in claim 3, characterized in that the sleeve (24) fixing the braided wire (18) onto the bearing surface (26) of the pin (12) has a polygonal, circular or oval cross-section.

5. Connection device as set out in claim 3 or 4, characterized in that the bearing surface (26) of the pin (12) is smooth.

6. Connection device as set out in claims 3 or 4, characterized in that the bearing surface (26) of the pin (12) has means for gripping the braided wire (18) when the sleeve (24) is clamped thereon.

7. Connection device as set out in claims 3,4, 5 or 6, characterized in that the fixing sleeve (24) is of a conducting material, notably tinned copper.
